# EUROPÄISCHE PATENTSCHRIFT

(11) **EP 0 868 357 B1**
(45) Veröffentlichungstag und Bekanntmachung des Hinweises auf die Patenterteilung: **03.11.1999**
(21) Anmeldenummer: 96945905.6
(22) Anmeldetag: 02.12.1996
(51) Int. Cl.: B65D 25/20

(54) **Kunststoffverpackung mit geschachtelten Vorformteilen**
Plastic packaging with nested preformed parts
Emballage en matière plastique avec des éléments préformés emboités

(30) Priorität: 01.12.1995 DE 19544973
(43) Veröffentlichungstag der Anmeldung: 07.10.1998
(73) Patentinhaber: RPC CONTAINERS LIMITED, Raunds, Northamptonshire NN9 6ED (GB)
(72) Erfinder: BORGARDT, Bernhard, D-27432 Bremervörde (DE)
(74) Vertreter: Leonhard, Frank Reimund, Dipl.-Ing.
(86) Internationale Anmeldenummer: DE9602310
(87) Internationale Veröffentlichungsnummer: WO9720744

(56) Entgegenhaltungen:
- EP-A- 0 492 052
- FR-A- 2 501 159
- GB-A- 921 830
- US-A- 5 050 737

## Beschreibung

Die Erfindung betrifft eine Kunststoffverpackung von vorbestimmter Formstabilität, insbesondere als Deckel oder in Schalenform von größerem Volumen.

Kunststoffverpackungen sind weithin und in den verschiedensten Formen und Größen und für die verschiedensten Zwecke im praktischen Einsatz. Probleme bei diesen Verpackungen bereiten einerseits der Materialaufwand an Kunststoff, die Entsorgung der nicht mehr benötigten Verpackung und die Anbringung der üblichen und notwendigen Informationen und der Werbung dienenden Angaben.

Die **GB-A 921 830** (BEF Products) zeigt Verbesserungen bei spritzgußgeformten Produkten, wie Behältern. Ausgehend von der dortigen Problemstellung werden Kunststoffcontainer oder -behälter vorgeschlagen, die unterschiedliche äußere Designs haben sollen und die in einer einfachen Weise nach Wunsch im Design (ornamentation or pattern) änderbar sein sollen, wobei die Spritzgußeinrichtungen für den Basiscontainer nicht geändert oder ausgewechselt werden soll. Dazu werden ineinandergeschachtelte zwei Teile vorgeschlagen, die aus synthetischem Plastik sind und eine synthetische Plastikscheibe wird sandwichartig dazwischengelegt (vgl. dort Seite 1, Zeilen 18 bis 23 und 28 bis 30). Die dort beschriebenen Kunststoffcontainer betreffen jede geeignete Form eines Produktes und speziell solche Artikel, die eine flache Plattenform oder Tablettform besitzen. Auch solche Formen sind angesprochen, die Boxen, Blumentöpfe und Trinkbecher sind, wobei die dort beschriebene Lösung sich sowohl auf die Wand oder die Wände des Containers als auch auf den Boden des Containers bezieht.

Die ineinander geschachtelten Teile werden in jeder geeigneten Weise miteinander (fest) verbunden (vgl. dort Seite 1, Zeilen 48/49 als "bonded together"), während an anderer Stelle erwähnt wird, daß die Verbindung im allgemeinen permanent ist (vgl. dort Seite 2, Zeilen 8 bis 16), aber von trennbarer oder abreißbarer Gestalt sein soll (detachable character). Die Verbindung am Rand der ineinander geschachtelten Teile wird als "being cemented together" beschrieben, vgl. dort Seite 2, Zeilen 16 bis 32, alternativ durch keilförmiges Verkoppeln am oberen/unteren Ende des Behälters, z.B. mit einem umlaufenden, oben angeordneten und gestuft ausgebildeten Flansch (dort 5) und einer ringförmigen Aufnahme (dort 6 und Figur 2), die um das untere Ende des Flanschabschnitts verläuft. Diese Keilverbindung wird als "tight fit and being cemented together" beschrieben. Sie ist umlaufend und betont eine Klebeverbindung.

Es ist **Aufgabe der Erfindung**, eine, Kunststoffverpackung vorzusehen, welche möglichst bezüglich aller drei eingangs genannter Problembereiche, der Reduzierung des Materialaufwands an Kunststoff, der Entsorgung der nicht mehr benötigten Verpackung und ggf. der Anbringung der üblichen oder notwendigen Informationen, eine deutliche Verbesserung mit sich bringt.

Diese Aufgabe wird mit Anspruch 1 bzw. Anspruch 2 gelöst. Diese Lösung erschließt sich allein für den Unterteil als Verpackung, allein für den Deckelteil als Verpackung, wie auch für beide Teile einer Kunststoffverpackung.

Die den Unterteil bzw. den Deckelteil jeweils bildenden Teile sind nur "im wesentlichen" gleich ausgebildet, jedoch im übrigen unterschiedlich so bemessen, daß begrenzte, miteinander zusammenwirkende Bereiche in dem ineinandergeschachtelten Zustand der Teile eine formschlüssige oder kraftschlüssige Verbindung, zum Beispiel mit klemmender oder schnappartiger Wirkung, ergeben.

Jeder der ineinandergeschachtelten Formteile hat eine Foliendicke oder eine Folienfestigkeit, die weder für sich alleine noch für beide Teile gemeinsam ausreichen, um eine genügende Formstabilität der Gesamt-Kunststoffverpackung zu erhalten. Sie sind aber, jeder für sich formstabil. Die ineinandergeschachtelten Teile nehmen sandwichartig die Zwischenlage zwischen sich auf, der bevorzugt nicht aus Kunststoff besteht und der durch seine Gestalt und sein Material zur Erreichung der vorbestimmten Formstabilität der Kunststoffverpackung beiträgt.

Die Zwischenlage ist auf der Basis von Papier oder stabiler Pappe hergestellt. Der Gewichtsanteil des Materials der Zwischenlage sollte im Gesamtgewicht der Verpackung einen vergleichsweise hohen Wert annehmen. Er kann bis zu 50 % und mehr des Gesamtgewichtes betragen.

Vorteilhaft ist die Außenschale oder der obere Vorformteil des Deckels aus durchsichtigem Werkstoff (Anspruch 6). Die Zwischenlage kann dabei als Informationsträger dienen.

Die ineinander geschachtelten unterschiedlich bemessenen Vorformteile haben aufgrund der Schalenform begrenzte Eckbereiche (Anspruch 1), in denen im ineinandergeschachtelten Zustand formschlüssig oder kraftschlüssig (oder beides) eine Verbindung stattfindet. Die Verbindung wird mit klemmender oder schnappartiger Wirkung erhalten. Soll die Zwischenlage aus der geschachtelten Kunststoffverpackung in Schalenform herausgenommen werden, werden die beiden Vorformteile entschachtelt unter Aufhebung der klemmenden Haltekräfte in den begrenzten Eckbereichen, so daß Zugang zu der Zwischenlage entsteht. Die Kunststoffteile und die Zwischenlage können dann getrennt entsorgt werden. Gleiches gilt für die Kunststoffverpackung als Deckel (Anspruch 2), die auch begrenzte Eckbereiche besitzt, in denen eine formschlüssige oder kraftschlüssige Verbindung entsteht.

Die neue Kunststoffverpackung spart wesentliche Mengen an Kunststoffmaterial ein, ohne daß die Formstabilität des Behälters dadurch einbüßt. Das Aufbringen der erforderlichen Informationen und der Sach- und Werbeangaben erfolgt nicht mehr auf den Kunststoff. Vielmehr kann der aus billigem Material, z. B. Papier oder Pappe bestehende getrennte Informationsträger gesondert zugeschnitten und bedruckt werden. Die Entsorgung der Verpackung ist wesentlich billiger, da einerseits der Kunststoffanteil wesentlich geringer als üblich ist, während das Material des Informationsträgers wesentlich leichter als das Kunststoffmaterial zu entsorgen ist, und weil der äußere der ineinandergeschachtelten Kunststoffteile durch den Inhalt der Verpackung nicht verschmutzt ist, sondern als sogenannter sauberer Kunststoff wieder verarbeitet werden kann. Ein weiterer Vorteil ergibt sich, insbesondere bei Kunststoffverpackungen für Eis, durch die erhöhte Isolationswirkung der sandwichartigen Wände, bei denen zwischen den einzelnen Lagen auch dünnste Luftschichten zur Wärmeisolation beitragen. Die Steifigkeit und damit Formstabilität der Verpackung kann durch die Steifigkeit des Informationsträgers erhöht werden.

Die Erfindung wird nachfolgend anhand schematischer Zeichnungen an mehreren Ausführungs**beispielen** näher erläutert.
- **Figur 1**: zeigt im Ausschnitt einen Querschnitt durch den Unterteil einer Kunststoffverpackung 1.
- **Figur 1a**: zeigt einen verkleinerten Ausschnitt und einen Querschnitt in einer anderen Ebene als der Querschnitt nach Figur 1.
- **Figur 1b**: ist eine perspektivische Darstellung von zwei ineinandergeschachtelten Unterteilen 2,3.
- **Figur 2**: zeigt im Ausschnitt eine Aufsicht auf die Verpackung nach Figur 1.
- **Figur 3**: zeigt eine Aufsicht auf einen Deckel 20 einer Verpackung, z. B. der nach Figur 1.
- **Figur 3a**: zeigt im Ausschnitt eine perspektivische Ansicht eines Eckenbereiches des Deckels nach Figur 3.
- **Figur 3b**: zeigt im Ausschnitt einen Querschnitt durch den Deckel nach Figur 3.

Der Behälterteil 1 einer Kunststoffverpackung gemäß **Figur 1** besteht aus zwei ineinandergeschachtelten schalenförmigen Bechern 2 und 3. Beide bestehen aus dünner Kunststoff-Folie, wobei die Folie des äußeren Teils 3 vorzugsweise eine geringere Dicke als die Folie des inneren Teils 2 aufweist. Das Folienmaterial des Teils 3 ist durchsichtig, während das Folienmaterial des Teils 2 vorzugsweise undurchsichtig ist. Die beiden ineinandergeschachtelten Teile 2,3 sind im wesentlichen von gleicher Gestalt. Sie sind jedoch geringfügig unterschiedlich bemessen, und zwar so, daß sie nur in einer bestimmten Reihenfolge ineinandergeschachtelt werden können. Es ist also nicht möglich, den Teil 3 in den Teil 2 vollständig einzuschieben, andersherum dagegen sehr wohl.
Beide Teile 2 und 3 weisen im oberen Randbereich 5, und zwar bevorzugt in den Verpackungsecken 6, aufeinander abgestimmte Bereiche 9 auf, die von den dazwischenliegenden Bereichen abweichend ausgeformt sind. Beim Ineinanderschachteln der Teile 2 und 3 greifen diese gesonderten Bereiche 9 kraft- oder auch formschlüssig ineinander, so daß die Teile 2 und 3 fest miteinander verbunden sind. Im dargestellten Beispiel sind die oberen Wandbereiche 7,8 im Eckbereich 6 zur Lotrechten schwach bis deutlich (nach außen) geneigt ausgebildet, wie dies in **Figur 1 und 1b** angedeutet ist. Außerhalb der besonderen, zur Verbindung der Teile dienenden Eckbereichen 6 sind die Wände 7a,8a beider Teile 2 und 3 im wesentlichen senkrecht, wie dies in **Figur 1b und 1a** erkennbar ist, wobei nur die Bereiche 6 der beiden Teile 2 und 3 zur Erzeugung eines Klemmsitzes aufeinander abgestimmt sind, während die Wandabschnitte 7a,8a keine Klemmkraft aufbringen. Beide Teile 2 und 3 weisen Randflansche 10,11 auf, die zur Verbindung mit einem entsprechenden Deckel dienen. Unterhalb der Schulter 14 verlaufen die Wände der Teile 2 und 3 im Abstand und nehmen zwischen sich sandwichartig einen entsprechend geformten Informationsträger auf, der bevorzugt aus papier- oder pappeartigem Material von einer solchen Steifigkeit besteht, daß der Informationsträger dazu beitragen kann, daß die Kunststoffverpackung die vorbestimmte Formstabilität erreicht, während die Teile 2 und 3 aus einem Kunststoffmaterial von solcher Dicke bestehen, die selbst im zusammengeschachtelten Zustand zusammen die Formstabilität noch nicht erbringen. Nahe dem Boden 12 können die ineinandergeschachtelten Teile 2,3 durch eine weitere Schulter 13 entsprechend versteift sein.

Die beiden Teile 2 und 3 können in ihren Verbindungs-Bereichen 5,6 auch zusätzlich durch Wärmeeinwirkung fest miteinander verbunden sein. Um die Entsorgung einer solchen Verpackung zu erleichtern, kann in der äußeren Schale 3 um den Verbindungsbereich 5,6 herum eine Reiß-, Perforations- oder Vorschwächungslinie vorgesehen sein, die ein leichtes Abreißen des äußeren Teils von dem inneren Teil 2 mit Ausnahme der Verbindungsbereiche 5,6 ermöglicht. Dadurch können die Teile 2 und 3 getrennt entsorgt werden, wobei der äußere Teil 3 im Gegensatz zum Teil 2 einen sogenannten "sauberen" Kunststoff darstellt, für den der Entsorgungsaufwand geringer ist. Auch kann die Papp-Einlage 4 so herausgenommen werden und getrennt entsorgt werden.

Der äußere Teil 3 kann über seine Ausdehnung verteilt kleine Saugöffnungen aufweisen, so daß - bei der Herstellung - der in den äußeren Teil 3 eingelegte Informationsträger 4 durch Unterdruck in seiner exakten Stellung im Teil 3 gehalten werden kann, bis der innere Teil 2 eingeschoben und in den Bereichen 5 und 6 mit dem äußeren Teil 3 formschlüssig oder kraftschlüssig verbunden ist. Stattdessen ist es auch möglich, den Informationsträger 4 an dem äußeren Teil 3 an wenigen Punkten auf thermische Weise anzuheften, um seine Lage zu sichern. Diese Anheftung behindert nicht bei der Entsorgung die leichte Entnahme des Informationsträgers aus dem Teil 3.

Bei der Ausführung nach **Figur 3a und 3b** ist ein Deckel 19 aus Kunststoff vorgesehen, der zum Beispiel zum Verschließen des Behälters nach **Figur 1** dienen kann. Er kann jedoch auch bei andersartig ausgebildeten Behältern eingesetzt werden. Wie zuvor für die Schale 1 beschrieben, besteht der Deckelteil 19 aus zwei, jeweils aus Kunststoff-Folien vorgeformten und ineinanderschachtelbaren Teilen 20 und 30 und einem zwischen diesen sandwichartig aufgenommmenen Informationsträger 40, bevorzugt aus pappe- oder papierförmigem Material. Wie die Unterteile nach **Figur 1** sind auch die Teile 20 und 30 im wesentlichen gleichartig ausgebildet und weisen beide einen zum Eingriff mit einem Behälter dienenden profilierten Rand auf, wie er aus **Figur 3b** im Schnitt ersichtlich ist. Die detaillierten Angaben, die zu dem Unterteil nach **Figur 1** gemacht worden sind, gelten im wesentlichen auch für den Deckelteil. Auch dieser weist bevorzugt in seinen Eckenbereichen 28,29 aufeinander abgestimmte und geringfügig unterschiedlich bemessene Eingriffsabschnitte 23,24 auf, die beim Ineinanderschachteln der Teile in vorbestimmter Reihenfolge eine form- oder kraftschlüssige Verbindung zwischen den beiden Teilen 20 und 30 erreichen. In diesem Falle werden die in den Eckenbereichen in unterschiedlicher Anzahl vorgesehenen Noppen 25 in Verbindung mit einem entlang der Linie 27 eingezogenen äußeren Randbereich 26, die auch zum Aufklemmen des Gesamtdeckels auf den Unterteil dienen können, ausgenutzt, um auch in den Eckenbereichen 28,29 zwischen den beiden Teilen 20 und 30 eine feste Verbindung im zusammengeschachtelten Zustand zu erzeugen, die im dargestellten Falle schnappartig wirksam ist.

Innerhalb des oberen Ringstücks oder Ovals oder Rechtecksteges 22 mit abgerundeten Kanten können ein oder mehrere Versteifungsschultern 22a,22b vorgesehen sein.

Die Einlage 40 trägt deutlich zum Gesamtgewicht und zur Formhaltigkeit und Steifigkeit des Verpackungsdeckels bei. Die die Verbindung gewährleistenden Eckenbereiche können unterschiedlich gestaltet sein, wie dies bei 23 und 24 gezeigt ist. In der Regel ist es zwar nicht notwendig, jedoch kann auch bei einem solchen Deckel eine durch Wärmeeinwirkung in den Eckenbereichen erreichte unlösbare Verbindung zwischen den Teilen 20 und 30 vorgesehen sein, wobei auch in diesem Falle nicht dargestellte Schwächungslinien den Verbindungsbereich umgeben, um den äußeren Teil 20 von dem inneren Teil 30 abreißbar zu gestalten, so daß beide Teile getrennt entsorgt werden können oder die Papp-Einlage entnommen werden kann. Ansonsten lassen sich die beiden Teile 20 und 30 leicht unter Aufhebung des Schnappverschlusses voneinander trennen.

Zur Herstellung des Deckels wird auf die entsprechenden Angaben zur Herstellung des Unterteils verwiesen. Bevorzugt werden die Schalen und Deckel für TiefkühlNahrungsmittel - wie Eis - oder Salate eingesetzt.

Die Erfindung vermeidet auch den Nachteil bei größeren Behältern einer Ungenauigkeit des Informations- und Werbungsaufdruckes, da diese Angaben auf dem Informationsträger auf einfache und sichere Weise mit optisch guter Qualität aufgebracht werden können.

Trotz der enormen Reduzierung des Kunststoffanteils wird durch die Erfindung erreicht, daß die hygienischen Vorteile einer Kunststoffverpackung im vollen Umfange erhalten bleiben. Ein hoher Gewichtsanteil der Gesamtverpackung wird durch das papier- oder pappeartige Material gebildet, um Stabilität zu ergeben.

Die Erfindung befaßt sich mit einer Kunststoffverpackung von vorbestimmter Formstabilität und größerem Volumen, bei welcher die den Unterteil bzw. den Deckelteil jeweils bildenden Teile (2,3) zwar jeweils im wesentlichen gleich ausgebildet sind, jedoch unterschiedlich so bemessen sind, daß sie jeweils begrenzte miteinander zusammenwirkende Bereiche (6,28,29) aufweisen, die in dem ineinandergeschachtelten Zustand der Teile eine formschlüssige oder kraftschlüssige (7,8,25,26,27) feste Verbindung, zum Beispiel mit klemmender oder schnappartiger Wirkung, aufweisen.

Jeder der ineinandergeschachtelten Teile hat eine Foliendicke oder eine Folienfestigkeit, die weder für sich alleine noch für beide Teile gemeinsam ausreichen, um die vorbestimmte Formstabilität der Kunststoffverpackung zu erhalten. Die ineinandergeschachtelten Teile (2,3) nehmen sandwichartig den Informationsträger (4) zwischen sich auf, der bevorzugt nicht aus Kunststoff besteht und der durch seine Gestalt und sein Material zur Erreichung der vorbestimmten Formstabilität der Kunststoffverpackung beiträgt.

Trotz der enormen Reduzierung des Kunststoffanteils wird durch die Erfindung erreicht, daß die hygienischen Vorteile einer Kunststoffverpackung im vollen Umfange erhalten bleiben. Ein hoher Gewichtsanteil der Gesamtverpackung wird durch das papier- oder pappeartige Material gebildet, um Stabilität zu ergeben.

## Patentansprüche

1. **Kunststoffverpackung** in Schalenform von insbesondere größerem Volumen, bei welcher
(a) der Unterteil (1) aus zwei zum Ineinanderschachteln unterschiedlich bemessenen Vorformteilen (2,3), vorgeformt aus jeweils Kunststoff-Folie besteht, die (2,3) in begrenzten ersten Eckbereichen (6) im ineinandergeschachtelten Zustand form- oder/und kraftschlüssig miteinander verbunden sind (7,8);
dadurch gekennzeichnet, daß
(b) zwischen den ineinander geschachtelten Vorformteilen (2,3) ein zur Formstabilität der Schale beitragendes Papier- oder Pappmaterial (4) eingelegt ist.

2. **Kunststoffverpackung** von ausreichender Formstabilität, bei welcher
(a) der Deckel (19) aus zwei ineinandergeschachtelten flachen Vorformteilen (20,30), vorgeformt aus jeweils Kunststoff-Folie besteht, die wenigstens in vorbestimmten begrenzten Bereichen (28,29) nur insoweit unterschiedlich bemessen sind, um in einem ineinandergeschachtelten Zustand dort form- oder/und kraftschlüssig miteinander verbunden zu sein;
dadurch gekennzeichnet, daß
(b) zwischen den ineinandergeschachtelten Vorformteilen (20,30) ein zur Formstabilität des Deckels beitragendes Papier- oder Pappmaterial (40) eingelegt ist.

3. Kunststoffverpackung nach Anspruch 1 oder 2, **dadurch gekennzeichnet**, daß die ineinandergeschachtelten Unterteile oder Deckelteile jeweils aus Kunststoff-Folien unterschiedlich so bemessen sind, daß sie nur in einer einzigen Reihenfolge ineinanderschachtelbar sind.

4. Kunststoffverpackung nach einem der Ansprüche 1 bis 3, **dadurch gekennzeichnet**, daß die Materialart und/oder die Dicke eines jeweils einzelnen der ineinandergeschachtelten Teile (2,3;20,30) zur Erzielung der ausreichenden Formstabilität unzureichend gewählt ist.

5. Kunststoffverpackung nach Anspruch 4, **dadurch gekennzeichnet**, daß das eingelegte Papier- oder Pappmaterial (4;40) so ausgebildet ist, daß es wesentlich auch zum Materialgewicht der Gesamt-Kunststoffverpackung als Deckel oder als Schale beiträgt.

6. Kunststoffverpackung nach einem der vorigen Ansprüche, bei der die Außenschale (3) oder der Oberdeckel (20) durchsichtig gestaltet ist und das eingelegte Papier- oder Pappmaterial (4;40) als Informationsträger ausgebildet und von außen sichtbar ist.

7. Kunststoffverpackung nach einem der voranstehenden Ansprüche, **dadurch gekennzeichnet**, daß der äußere (3;20) der ineinandergeschachtelten Teile (2,3;20,30) dünnwandiger als der innere ausgebildet ist.

8. Kunststoffverpackung nach einem der voranstehenden Ansprüche, **dadurch gekennzeichnet**, daß die ineinandergeschachtelten Teile (2,3;20,30) im Bereich ihrer abgerundet gestalteten Ecken (7,8;23,24) kraft- oder formschlüssig miteinander in umfänglich begrenztem Bereich vom oberen Rand ausgehend verbunden sind.

9. Kunststoffverpackung nach einem der Ansprüche 1 bis 8, **dadurch gekennzeichnet**, daß der äußere der ineinandergeschachtelten Teile (2,3;20,30) Schwächungslinien aufweist, welche jeweils stoffschlüssige Verbindungsbereiche (7,8;23,24) umgrenzen, um entlang dieser Schwächungslinien den äußeren Teil (3;20) von dem inneren Teil (2;30) mit Ausnahme der Verbindungsbereiche abzutrennen.

10. Kunststoftverpackung nach einem obiger Ansprüche, bei der
(a) die Klemmzone (7,8) in den Ecken (6) aus sich entgegen der Einsteckrichtung der zu schachteinden Unterteile (3,2) leicht geneigten Abschnitten besteht, so daß beim Einschnappen die untere Schulter der inneren Schale über die obere Schulter der äußeren Schale hinüberrastet; oder
(b) der Klemmbereich an den Deckelecken (28,29) mutatis mutandis angeordnet ist, wobei im Eckbereich umfänglich beabstandete Schnappzonen (25,27) vorgesehen sind.

11. Kunststoffverpackung nach Anspruch 10, Alternative (a), wobei jede Eck-Klemmzone (7,8;9) eckumlaufend durchgehend ist.

## Claims

1. Plastic packaging in bowl form of particularly larger volume, in which
(a) the lower part (1) comprises two pre-moulded parts (2,3) of different dimensions for nesting, pre-moulded from in each case plastic film, which (2,3) are connected to one another (7,8) positively or/and non-positively in the nested state in defined first corner regions (6);
characterised in that
(b) a paper or cardboard material (4) contributing to the dimensional stability of the bowl is inserted between the nested pre-moulded parts (2,3).

2. Plastic packaging of adequate dimensional stability, in which
(a) the lid (19) comprises two nested flat pre-moulded parts (20, 30), pre-moulded from in each case plastic film, which have different dimensions at least in predetermined defined regions (28, 29) only inasmuch as to be connected to one another there positively or/and non-positively in a nested state;
characterised in that
(b) a paper or cardboard material (40) contributing to the dimensional stability of the lid is inserted between the nested pre-moulded parts (20, 30).

3. Plastic packaging according to claim 1 or 2, characterised in that the nested lower parts or lid parts in each case made from plastic films have different dimensions so that they can be nested in only one sequence.

4. Plastic packaging according to one of claims 1 to 3, characterised in that the type of material and/or the thickness of each of the individual nested parts (2, 3; 20, 30) is selected to be insufficient to achieve adequate dimensional stability.

5. Plastic packaging according to claim 4, characterised in that the inserted paper or cardboard material (4; 40) is designed so that as the lid or as the bowl it also contributes essentially to the material weight of the total plastic packaging.

6. Plastic packaging according to one of the previous claims, in which the outer bowl (3) or the upper lid (2) is formed to be transparent and the inserted paper or cardboard material (4; 40) is designed as an information carrier and is visible from the outside.

7. Plastic packaging according to one of the preceding claims, characterised in that the outer (3; 20) of the nested parts (2, 3; 20, 30) is designed to have thinner walls than the inner part.

8. Plastic packaging according to one of the preceding claims, characterised in that the nested parts (2, 3; 20, 30) in the region of their corners (7, 8; 23, 24) of rounded shape are connected to one another non-positively or positively in peripherally defined region starting from the upper edge.

9. Plastic packaging according to one of claims 1 to 8, characterised in that the outer of the nested parts (2, 3; 20, 30) has weakened lines which in each case surround integral connecting regions (7, 8; 23, 24) to separate the outer part (3; 20) from the inner part (2; 30) along these weakened lines with the exception of the connecting regions.

10. Plastic packaging according to one of the above claims, in which (a) the locking zone (7, 8) in the comers (6) consists of sections slightly inclined counter to the direction of insertion of the lower parts (3, 2) to be nested, so that during snapping-in, the lower shoulder of the inner bowl locks over the upper shoulder of the outer bowl; or (b) the locking region is arranged mutatis mutandis on the lid comers (28, 29), wherein peripherally spaced snap zones (25, 27) are provided in the corner region.

11. Plastic packaging according to claim 10, alternative (a), wherein each corner locking zone (7, 8; 9) is continuous around the corners.

## Revendications

1. Emballage de matière plastique en forme de coque de volume particulièrement important, dans lequel :
(a) la partie inférieure (1) est constituée de parties préformées (2, 3) de dimensions différentes pour permettre leur emboîtement mutuel, pré-moulées respectivement dans une feuille de matière plastique, qui sont reliées l'une à l'autre (7, 8) dans des premières zones de coin limitées (6) à l'état emboîté par adaptation de formes et/ou par ajustement à force,
caractérisé en ce que :
(b) un matériau à base de papier ou de carton (4) contribuant à la stabilité de forme de la coque est inséré entre les parties préformées (2, 3) emboîtées l'une dans l'autre.

2. Emballage de matière plastique de stabilité de forme suffisante, dans lequel :
(a) le couvercle (19) est constitué de deux parties préformées plates (20, 30) emboîtées l'une dans l'autre, pré-moulées respectivement dans une feuille de matière plastique, qui, au moins dans des zones limitées prédéterminées (28, 29), n'ont de différence de dimensions que pour leur permettre d'être reliées l'une à l'autre à l'état emboîté par adaptation de formes et/ou ajustement à force,
caractérisé en ce que :
(b) un matériau à base de papier ou de carton (40) contribuant à la stabilité de forme du couvercle est inséré entre les parties préformées (20, 30) emboîtées l'une dans l'autre.

3. Emballage de matière plastique selon la revendication 1 ou 2, caractérisé en ce que les parties inférieures ou les parties de couvercle emboîtées l'une dans l'autre, constituées respectivement de feuilles de matière plastique, sont dimensionnées assez différemment pour qu'elles ne puissent être emboîtées l'une dans l'autre qu'au cours d'une seule séquence.

4. Emballage de matière plastique selon l'une quelconque des revendications 1 à 3, caractérisé en ce qu'on choisit à suffisance le type de matériau et/ou l'épaisseur d'une partie respective des parties (2, 3; 20, 30) emboîtées l'une dans l'autre de manière à obtenir la stabilité de forme suffisante.

5. Emballage de matière plastique selon la revendication 4, caractérisé en ce que le matériau inséré à base de papier ou de carton (4; 40) se présente sous une forme telle qu'il contribue sensiblement aussi au poids du matériau de la totalité de l'emballage de matière plastique formé du couvercle ou de la coque.

6. Emballage de matière plastique selon l'une quelconque des revendications précédentes, caractérisé en ce que la coque extérieure (3) ou le couvercle supérieur (20) est transparent(e) et le matériau inséré à base de papier ou de carton (4; 40) se présente sous la forme d'un support d'informations qui peut être observé de l'extérieur.

7. Emballage de matière plastique selon l'une quelconque des revendications précédentes, caractérisé en ce que la partie extérieure (3; 20) des parties (2, 3; 20, 30) emboîtées l'une dans l'autre a une paroi plus mince que la partie intérieure.

8. Emballage de matière plastique selon l'une quelconque des revendications précédentes, caractérisé en ce que les parties (2, 3; 20, 30) emboîtées l'une dans l'autre sont reliées l'une à l'autre par adaptation de formes ou ajustement à force dans la zone de leurs coins arrondis (7, 8; 23, 24), dans une zone limitée périphériquement à partir du bord supérieur.

9. Emballage de matière plastique selon l'une quelconque des revendications 1 à 8, caractérisé en ce que la partie extérieure des parties (2, 3; 20, 30) emboîtées l'une dans l'autre présentent des lignes d'affaiblissement qui délimitent des parties de liaison respectives de matériau (7, 8; 23, 24) pour séparer, le long de ces lignes d'affaiblissement, la partie extérieure (3; 20) de la partie intérieure (2; 20) à l'exception des zones de liaison.

10. Emballage de matière plastique selon l'une quelconque des revendications précédentes, dans lequel :
(a) la zone de blocage (7, 8) dans les coins (6) est constituée de sections légèrement inclinées allant à l'encontre de la direction d'enfichage des parties inférieures (3, 2) à emboîter, de telle sorte que, lors de l'engagement, l'épaulement inférieur de la coque intérieure s'encliquette sur l'épaulement supérieur de la coque extérieure, ou
(b) la zone de blocage est agencée sur les coins (28, 29) du couvercle mutatis mutandis en prévoyant des zones d'engagement (25, 27) espacées sur la périphérie dans la zone de coin.

11. Emballage de matière plastique selon la revendication 10, dans l'alternative (a), dans lequel chaque zone de blocage de coin (7, 8; 9) est continue autour du coin.
